# FASCICULE DE BREVET EUROPEEN

(11) **EP 0 318 537 B1**
(45) Date de publication et mention de la délivrance du brevet: **07.08.1991**
(21) Numéro de dépôt: 88904548.0
(22) Date de dépôt: 11.05.1988
(51) Int. Cl.: E04H 13/00, E04C 2/26

(54) **PANNEAU PREFABRIQUE POUR LA CONSTRUCTION, NOTAMMENT DE CAVEAUX**
VORGEFERTIGTES BAUPANEEL, INSBESONDERE FÜR GRUFTER
PREFABRICATED PANEL FOR THE CONSTRUCTION PARTICULARLY OF BURIAL VAULTS

(30) Priorité: 12.05.1987 FR 8707003
(43) Date de publication de la demande: 07.06.1989
(73) Titulaire: LEMASSON, Paul, F-42800 Rive-de-Gier (FR)
(72) Inventeur: LEMASSON, Paul, F-42800 Rive-de-Gier (FR)
(74) Mandataire: Dupuis, François
(86) Numéro de dépôt international: FR8800236
(87) Numéro de publication internationale: WO8808912

(56) Documents cités:
- DE-A- 1 912 116
- DE-A- 2 307 079
- FR-A- 2 308 750
- US-A- 1 486 152
- US-A- 3 732 831

## Description

L'objet de l'invention se rattache au secteur technique des éléments et matériaux de construction.

Le but recherché est de pouvoir réaliser une construction, d'une manière simple et rapide, à partir d'éléments standards préfabriqués conformés pour être montés et assemblés par toute personne ne nécessitant pas une qualification particulière. D'une manière avantageuse, qui ne saurait être considérée comme rigoureusement limitative, les éléments ou panneaux préfabriqués sont plus spécialement adaptés pour les constructions devant être enterrées en totalité ou en partie. C'est le cas notamment des caveaux. Dans ce type de construction des problèmes importants apparaissent au niveau de l'étanchéité des parois et des forces de poussée engendrées par le terrain.

Par le Brevet français 2.308.750, on connaît des panneaux préfabriqués composés d'une plaque intermédiaire en matière isolante intercalée entre deux plaques externes en béton. Des éléments rapportés assurent l'assemblage des différentes plaques entre elles.

Dans ces conditions, les différentes plaques ne sont pas intimement liées, de sorte qu'ainsi réalisés les panneaux ne peuvent être appliqués que dans le cas de construction hors-sol, mais en aucun cas pour des constructions enterrées en totalité ou en partie. En outre, aucun moyen et/ou agencement n'est prévu pour assurer l'assemblage entre eux des différents panneaux.

Le brevet américain 3.732.831 enseigne un panneau modulaire en béton présentant aucune couche de matière isolante. En outre, ce brevet enseigne des agencements rapportés permettant le positionnement en alignement axial ou angulaire à 90° de plusieurs panneaux. Ces panneaux peuvent coopérer et être centrés avec une plaque de fond et/ou une plaque faisant office de couvercle.

Pour résoudre le problème posé d'avoir des panneaux préfabriqués, notamment en étant aptes à être enterrés, selon l'invention, chaque panneau est constitué d'une plaque en matériau isolant insérée au moulage entre deux couches de ciment, de sorte que les chants de l'ensemble du panneau, y compris la plaque isolante, sont recouverts de ciment, chacune desdites couches étant d'épaisseur et de densité différentes, la couche externe étant très légèrement bombée.

Avantageusement, le problème posé de mieux répartir et encaisser les charges de poussée tangentielle résultant du terrain compte tenu de l'enfouissement du panneau dans le sol, est résolu en ce que la couche correspondant à la paroi interne, a une densité et une épaisseur supérieures à celles de la couche correspondant à la paroi externe.

L'invention est exposée ci-après plus en détail à l'aide des dessins qui représentent seulement un mode d'exécution.
La figure 1 est une vue en perspective d'un premier type de panneau.
La figure 2 est une vue en perspective d'un deuxième type de panneau.
La figure 3 est une vue en coupe considérée selon la ligne 3-3 de la figure 1.
La figure 4 est une vue en plan et en coupe considérée selon la ligne 4-4 de la figure 1.
La figure 5 est une vue en coupe montrant l'assemblage en juxtaposition de plusieurs éléments.
La figure 6 est une vue partielle en plan de la plaque de fond.
La figure 7 est une vue en coupe considérée selon la ligne 7-7 de la figure 6.
La figure 8 est une vue en perspective, illustrant un support réalisé avec les éléments selon l'invention.
La figure 9 est une vue en perspective montrant un caveau réalisé avec les éléments selon l'invention et équipé de supports selon la figure 8.

Afin de rendre plus concret l'objet de l'invention, on le décrit maintenant d'une manière non limitative en se référant aux exemples de réalisation des figures des dessins.

Chaque élément ou panneau, désigné dans son ensemble par (P), est constitué d'une plaque (1) en matière ou matériau isolant insérée au moulage entre deux couches de ciment (2) et (3) correspondant respectivement aux parois interne et externe du panneau. Les deux couches (2) et (3) sont de densité et d'épaisseur différentes.

La couche (2) correspondant à la paroi interne a une densité et une épaisseur supérieures à celles de la couche (3) correspondant à la paroi externe. Cette paroi externe (3), d'épaisseur réduite, est très légèrement bombée pour subir d'éventuelles déformations.

Dans chacune des couches (2) et (3), sont noyées des armatures métalliques (4). La plaque isolante (1), de forme générale rectangulaire, est exécutée par exemple en polystyrène expansé.

Suivant une autre caractéristique, les bords de chaque panneau sont agencés pour être autopositionnés, d'une part entre eux et, d'autre part, en combinaison avec un ou des éléments de fond (5) et un ou des éléments (6) faisant office de couvercle.

A cet effet, les faces transversales d'extrémités présentent verticalement, d'une manière complémentaire, d'un côté une nervure profilée (7) et, de l'autre côté, une rainure (8). Ces nervures et rainures sont formées lors du coulage des couches de ciment. De la même façon, les bords horizontaux supérieur et inférieur de chaque panneau présentent des rainures (ou nervures) (9) et (10) destinées à coopérer avec des nervures complémentaires (5a) et (6a) (ou rainures) formées le long des bords périphériques des éléments de fond (5) et de couvercle (6).

Comme le montrent notamment les figures 1 et 2, les panneaux sont essentiellement de deux types; à savoir, les panneaux intemédiaires (figure 1) et les panneaux d'angles (figure 2). En ce qui concerne les panneaux intermédiaires, les rainures et nervures complémentaires d'assemblage (7) et (8) sont disposées selon le même alignement axial. Pour constituer les panneaux d'angles, les rainures et nervures (7 et 8) sont décalées angulairement de 90°, l'une des rainures ou nervures étant formée sur l'une des faces latérales du panneau, à proximité de l'un des bords transversaux, et d'une manière parallèle à ce dernier.

Il est également prévu d'équiper les bords transversaux de chaque panneau, ainsi que leurs bords supérieur et inférieur, de moyens et d'agencements aptes à assurer leur assemblage en position jointive, et leur assemblage avec les éléments de fond et de couvercle.

Dans ce but, chacun des panneaux présente dans son épaisseur, d'une manière perpendiculaire aux rainures ou nervures de centrage de l'un des bords verticaux, des trous débouchant (11) qui communiquent avec des ouvertures d'accès (12) formées dans l'épaisseur de la couche de ciment interne et de la plaque isolante (1). Ces trous (11) sont destinés à recevoir des organes d'assemblage du type boulons (13), susceptibles de coopérer avec des écrous ou autres inserts (14) noyés dans l'épaisseur d'un panneau adjacent, d'une manière axialement opposée au bord recevant ledit boulon.

Bien évidemment, les agencements pratiqués à proximité des bords verticaux des panneaux, à savoir les ouvertures d'accès (12) en communication avec les trous (11) pour le passage des organes de fixation (13), peuvent aussi être formés à proximité des bords horizontaux supérieur et inférieur. Des bouchons (16) sont positionnés de toute manière connue dans les ouvertures (12).

La plaque de fond (5), figure 6, exécutée en un ou plusieurs éléments, présente dans son épaisseur au moins un trou (5b) susceptible d'être obturé temporairement par un volet basculant (15). Ce volet est monté pivotant en direction du bas, en étant assujetti à un système de contrepoids pour le maintien en position de fermeture et d'obturation du trou. La ou les plaques de fond (5) sont pleines en étant exécutées en ciment par exemple.

Dans le cas d'un caveau, le trou (5b) permet l'évacuation des effluves, le volet évitant la remontée des eaux à l'intérieur.

Concernant le couvercle (6), ce dernier peut être en deux parties avec une ouverture par basculement ou bien en une seule pièce avec une ouverture par glissement. Dans les deux cas, l'ensemble est verrouillé et femé à clé. Un joint ou autre (non représenté) assure l'étanchéité.

L'assemblage des différents panneaux entre eux et en combinaison avec le fond notamment, peut s'effectuer aussi avec de la colle, en supplément ou non de la fixation par boulonnage.

Comme on l'a illustré aux figures 8 et 9, on prévoit de réaliser avec les éléments du type décrit, c'est-à-dire avec un isolant enfermé entre deux couches de ciment, des supports (17) destinés à recevoir sur leur face supérieure (17a) un ou plusieurs cercueils. Selon les dimensions du caveau, on peut ainsi prévoir 1, 2 ou 4 supports pour loger dans le caveau 2, 4 ou 8 cercueils.

L'invention trouve de nombreuses applications parmi lesquelles il convient de noter, en plus des caveaux, les abris de jardin, les garages, les baraques de chantier, les caves à vin... Selon les applications envisagées, les panneaux peuvent présenter des ouvertures.

Les avantages ressortent bien de la description, en particulier on souligne:
― la rapidité et la simplicité de montage par toute personne non qualifiée;
― la possibilité de réalisé un caveau dans un laps de temps réduit, avec un coût de revient minimum.

## Revendications

1. Panneau préfabriqué pour la construction notamment de caveaux, dont les faces transversales d'extrémité sont agencées en combinaison pour permettre leur positionnement en alignement axial ou angulaire à 90° en étant équipées de moyens aptes à assurer leur assemblage en position, chacun des panneaux étant conformé pour coopérer et être centré avec une plaque de fond et une plaque faisant office de couvercle, caractérisé en ce que chaque panneau est constitué d'une plaque (1) en matériau isolant insérée au moulage entre deux couches de ciment (2) et (3) de sorte que les chants de l'ensemble du panneau, y compris la plaque isolante (1), sont recouverts de ciment, chacune desdites couches (2 et 3) étant d'épaisseur et de densité différentes, la couche externe (3) étant très légèrement bombée.

2. Panneau selon la revendication 1, caractérisé en ce que la couche (2) correspondant à la paroi interne, a une densité et une épaisseur supérieures à celles de la couche (3) correspondant à la paroi externe.

3. Panneau selon la revendication 1, caractérisé en ce que dans chacune des couches sont noyées des armatures métalliques (4).

4. panneau selon la revendication 1, caractérisé en ce que les agencements des faces transversales d'extrémité comprennent, d'une manière complémentaire, d'un côté, une nervure verticale profilée (7) et, de l'autre côté, une rainure (8), lesdites nervures et rainures étant formées lors du coulage des couches de ciment.

5. Panneau selon la revendication 4, caractérisé en ce que les rainures et nervures complémentaires (7) et (8) sont disposées selon le même alignement axial.

6. Panneau selon la revendication 4, caractérisé en ce que les rainures et nervures complémentaires (7) et (8) sont décalées angulairement de 90°, l'une des rainures ou nervures étant formée sur l'une des faces latérales du panneau, à proximité de l'un des bords transversaux.

7. Panneau selon la revendication 1, caractérisé en ce que les moyens d'assemblage sont constitués par un ou des trous débouchants (11) formés perpendiculairement à partir d'au moins l'un des bords transversaux, les trous étant en communication avec des ouvertures d'accès (12) formées dans l'épaisseur de la couche de ciment extérieure, lesdits trous étant aptes à recevoir des organes de fixation (13) susceptibles de coopérer avec des inserts (14) noyés dans l'épaisseur d'un panneau adjacent, d'une manière axialement opposée au bord recevant le ou les organes de fixation (13).

8. Panneau selon la revendication 7, caractérisé en ce que les ouvertures d'accès (12), en communication avec les trous (11) pour le passage des organes de fixation (13) sont formées également à proximité des bords horizontaux supérieur et/ou inférieur.

## Patentansprüche

1. Vorgefertigte Bauplatte für Konstruktionszwecke, insbesondere für die Fertigung von Gewölben, deren Querendeflächen zur achsialen oder 90° -winkeligen Positionierung derselben in fluchtender Weise in Kombination ausgebildet sind, und geeignete Mittel für das stellungsmässige Zusammenfügen derselben aufweisen, wobei jede eine dieser Bauplatten zum Mitwirken und Zentrieren mit einer Bodenplatte und einer als Deckel dienenden Platte vorgesehen ist, dadurch gekennzeichnet, dass jede eine der Bauplatten aus aus einer aus isolierendem Werkstoff bestehenden Platte (1) besteht, die bei dem Formenverfahren zwischen zwei Zementschichten (2) und (3) eingeschichtet wird, damit die Kanten der Bauplatteneinheit, einschliesslich der Isolierplatte (1), durch den Zement überdeckt werden, wobei jede eine der besagten Schichten (2 und 3) eine unterschiedliche Stärke und Dichte aufweist, und die Aussenschicht (3) mit einer sehr leichten Ausbauchung vorgesehen ist.

2. Bauplatte nach Anspruch 1, dadurch gekennzeichnet, dass die der Innenwandung entsprechende Schischt (2) eine Dichte und eine Stärke aufweist, die grösser als die Dichte und die Stärke der der Aussenwandung entsprechenden Schicht (3) sind.

3. Bauplatte nach Anspruch 1, dadurch gekennzeichnet, dass jede eine der Schichten in Metallbeschlägen (4) eingebettet ist.

4. Bauplatte nach Anspruch 1, dadurch gekennzeichnet, dass die Ausgestaltungen der Querendeflächen einerseits eine profilierte vertikale Rippe (7) und andererseits eine Nute (8) in ergänzender Weise aufweisen, wobei die genannten Rippen und Nuten bei dem Ausgiessenverfahren der Zementschichten gebildet werden.

5. Bauplatte nach Anspruch 4, dadurch gekennzeichnet, dass die ergänzenden Nuten und Rippen (7) und (8) fluchtend in derselben Achsialrichtung angeordnet sind.

6. Bauplatte nach Anspruch 4, dadurch gekennzeichnet, dass die ergänzenden Nuten und Rippen (7) und (8) winkelig um 90° versetzt sind, wobei die eine der Nuten oder der Rippen auf der einen der seitlichen Flächen der Bauplatte in der Nähe des einen der Querränder gebildet wird.

7. Bauplatte nach Anspruch 4, dadurch gekennzeichnet, dass die Zusammenfügenmittel aus einer oder mehreren aufmündenden Bohrungen (11) bestehen, die senkrecht von am wenigstens dem einen der Querränder aus gebildet sind, wobei die Bohrungen in Verbindung mit in der Stärke der Aussenzementschicht gebildeten Zugangsöffnung sind; und dass die genannten Bohrungen für die Aufnahme der Befestigungsmittel (13) vorgesehen sind, die mit Einlagen (14) zusammenwirken können, die in der Stärke einer anliegenden Bauplatte in achsialentgegengesetzter Weise zu dem das oder die Befestigungsmittel (13) aufnehmenden Rand eingebettet sind.

8. Bauplatte nach Anspruch 1, dadurch gekennzeichnet, dass die zum Hindurchlassen der Befestigungsmittel (13) mit den Bohrungen (11) in Verbindung stehenden Zugangsöffnungen (12) auch in der Nähe der waagrechten Ober- und/oder Niederränder gebildet sind.

## Claims

1. Pre-fabricated panel for the construction more particularly of vaults, the end transverse faces of which are arranged in combination to permit the positioning thereof in axial or angular alignment of 90° while being equipped with means capable of ensuring their positional assembly, each one of said panels being to co-operate and to be centered with a bottom plate and with a plate serving as a lid, characterized in that each plate consists of a plate (1) of insulating material inserted at the time of the molding between two concrete layers (2) and (3) so that the edges of the panel unit, including the insulating plate (1), will be covered with concrete, each one of said layers (2 and 3) being of different thickness and density, the external layer (3) being very slightly bulging.

2. Panel as claimed in Claim 1, characterized in that the layer (2) corresponding to the inner wall has a density and a thickness higher than the density and the thickness of the layer (3) corresponding to the outer wall.

3. Panel as claimed in Claim 1, characterized in that metal armouring reinforcements (4) are imbedded in each one of the layers.

4. Panel as claimed in Claim 1, characterized in that the arrangements of the end transverse faces include in a complementary manner, on one side, a contoured vertical rib (7), and on the other side a groove (8), said ribs and grooves being formed when casting the layers of concrete.

5. Panel as claimed in Claim 4, characterized in that the complementary grooves and ribs (7) and (8) are disposed in accordance with the same axial alignment.

6. Panel as claimed in Claim 4, characterized in that the complementary grooves and ribs (7) and (8) are angularly offset by 90°, one of the grooves or ribs being formed in one of the lateral faces of the panel, adjacent to one of the transverse edges.

7. Panel as claimed in Claim 1, chracterized in that the means of assembly consist of one or more emerging holes (11) formed perpendicularly to and from one at least of the marginal edges, said holes being in communication with access openings (12) formed within the thickness of the external layer of concrete, said holes being capable of accommodating the fastening means (13) provided in order to co-operate with inserts (14) imbedded in the thickness of an adjacent panel, in a manner axially opposite to the edge which accommodates the fastening organ or organs (13).

8. Panel as claimed in Claim 7, characterized in that the access openings (12) in communication with the holes (11) for the passage of the fastening organs (13) therethrough are also formed adjacent to the upper and/or lower horizontal edges.
